# EUROPÄISCHE PATENTSCHRIFT

(11) **EP 0 294 402 B1**
(45) Veröffentlichungstag und Bekanntmachung des Hinweises auf die Patenterteilung: **03.10.1990**
(21) Anmeldenummer: 87906999.5
(22) Anmeldetag: 08.10.1987
(51) Int. Cl.: A63C 9/00

(54) **VERSTELLEINRICHTUNG FÜR SKIBINDUNGEN**
ADJUSTING SYSTEM FOR SKI BINDINGS
SYSTEME DE REGLAGE POUR FIXATIONS DE SKI

(30) Priorität: 18.12.1986 AT 3363/86
(43) Veröffentlichungstag der Anmeldung: 14.12.1988
(73) Patentinhaber: TMC CORPORATION, CH-6340 Baar/Zug (CH)
(72) Erfinder: STRITZL, Karl, A-1020 Wien (AT); FREISINGER, Henry, A-1210 Wien (AT); WÜRTHNER, Hubert, A-2410 Hainburg/Donau (AT); RIEGLER, Andreas, D-8000 München (DE)
(74) Vertreter: Szász, Tibor, Dipl.-Ing.
(86) Internationale Anmeldenummer: EP8700587
(87) Internationale Veröffentlichungsnummer: WO8804562

(56) Entgegenhaltungen:
- AT-A- 368 394
- DE-A- 1 954 512
- DE-A- 2 541 471
- DE-A- 3 150 099
- DE-A-19 100 600

## Beschreibung

Die Erfindung bezieht sich auf eine Verstelleinrichtung für Skibindungen, wie sie im ersten Teil des Anspruches 1 bzw. 2 angegeben ist.

Eine derartige Verstelleinrichtung ist in der DE-A-1 954 512 bereits beschrieben. Bei dieser Verstelleinrichtung ist das Stellglied als Schieber ausgebildet, der quer zur Skilängsrichtung verschiebbar ist und der durch eine Feder verrastbar ist. Der Schieber ist mit einer Ausnehmung versehen, in welche ein Fortsatz des Rastgliedes, das als zweiarmiger Hebel ausgebildet ist, eingreift.

Diese Verstelleinrichtung hat den Nachteil, daß infolge der in Draufsicht dreieckigen Zähne das Rastglied im Betrieb einem Drehmoment unterworfen wird, das die Zähne des Rastgliedes außer Eingriff mit den Zähnen der Zahnleiste zu bringen sucht. Durch dieses Drehmoment wird aber der Flächendruck zwischen dem Fortsatz des Rastgliedes, der am kürzeren Hebelarm sitzt, und der Ausnehmung im Schieber, in welche der Fortsatz eingreift, so groß, daß es nach längerem Gebrauch der Verstelleinrichtung zu Verformungen kommen kann, welche eine unbeabsichtigte Entriegelung von Rastglied und Zahnleiste zur Folge haben.

Verstelleinrichtungen einer anderen Gattung als der Erfindungsgegenstand sind in der AT-A-375 260 beschrieben. Diese Verstelleinrichtungen besitzen eine rahmenförmige Führungsplatte, die im Bereich ihrer in Längsrichtung verlaufenden Ränder mit abgewinkelten Führungen versehen ist. Dadurch ist aber eine Durchbiegung und damit ein Anpressen der Führungsplatte durch die Rastglieder an den Schlitten nicht möglich. Allerdings sind bei diesen Ausführungsformen die Rastglieder als einarmige Hebel ausgebildet.

Die Erfindung stellt sich die Aufgabe, die Nachteile der bekannten Ausführungen zu beseitigen und eine Verstelleinrichtung für Skibindungen zu schaffen, bei der die Verriegelung des Schlittens nicht nur durch Formschluß, sondern gleichzeitig auch durch Kraftschluß herbeigeführt wird.

Ausgehend von einer Verstelleinrichtung gemäß dem ersten Teil des Anspruches 1 bzw. 2 wird diese Aufgabe erfindungsgemäß durch die Merkmale des kennzeichnenden Teiles eines dieser Ansprüche gelöst. Bei diesen Ausführung en werden die Zähne des bzw. jedes Rastgliedes mit Formschluß zwischen die Zähne der Zahnleiste gedrückt. Gleichzeitig aber werden die Zinken der gabelförmigen Führungsplatte an die Schenkel des U-förmigen Schlittens gepreßt, wodurch der Schlitten gegenüber der Führungsplatte auch durch Reibung festgehalten wird.

An sich ist der Gedanke, bei einer Verstelleinrichtung für Skibindungen den Schlitten nicht nur durch Formschluß, sondern auch durch Reibung festzuhalten, bereits bekannt, wie die FR-A-2 578 434 zeigt. Bei der darin beschriebenen Ausführungsform ist eine am Ski befestigte Führungsplatte im Querschnitt etwa U-förmig ausgebildet, wobei auch hier im einen Schenkel des U eine Lochreihe ausgespart ist. Auf dieser Führungsplatte ist ein Schlitten verschiebbar gelagert, der an seinem einen Endbereich Rastzähne trägt, welche zum Eingriff in die Lochreihe bestimmt sind. Der Schlitten läßt sich innerhalb der Führungsplatte so weit verschwenken, daß die Rastzähne aus der Lochreihe herausgezogen werden können.

Um jedoch ein ungewolltes Lösen der Verstelleinrichtung zu verhindern, ist in einer Ausnehmung des Schlittens auf einer zur Skioberseite senkrechten Achse ein zweiarmiger Hebel drehbar gelagert, dessen längerer Arm sich in der verriegelten Stellung der Verstelleinrichtung an dem von Löchern freien Schenkel der Führungsplatte abstützt. Der kürzere Arm des Hebels liegt an einem Stellglied an, das den Hebel entweder in einer Stellung, in der der längere Arm über den Schlitten seitlich vorragt, oder aber in einer Stellung, in der dieser Arm mit der Seitenfläche des Schlittens fluchtet, festlegt.

Diese Ausführung hat den Nachteil eines komplizierten Aufbaues, da zum Erreichen des angestrebten Effektes (Verriegelung des Hebels in zwei Lagen) entweder die Achse des Hebels oder die Achse des Stellgliedes in einer gummielastischen Zwischenhülse gelagert werden muß. Der Hebel steht daher unter dem Einfluß einer Feder, welche der Anpreßkraft Grenzen setzt und dadurch die Reibung vermindert. Dies umso mehr, als die Anpreßkraft durch die Hebeluntersetzung im Angriffspunkt reduziert ist.

Der Gegenstand des Anspruches 3 gewährleistet eine besonders einfache Ausgestaltung des Stellgliedes.

Die Maßnahme des Anspruches 4 ermöglicht eine einfache Herstellung des Vorderbackens.

Durch das Merkmal des Anspruches 5 wird dem Konstrukteur die Möglichkeit gegeben, den Ort der Betätigung des Stellgliedes aus dem Bereich der freien Enden des Rastgliedes weg zu verlegen.

Schließlich wird durch die Maßnahme des Anspruches 6 eine zuverlässige Rückführung des Rastgliedes in seine entrastete Lage sichergestellt.

Im folgenden wird die Erfindung anhand der Zeichnung näher erläutert. Fig. 1 ist eine teilweise geschnittene Seitenansicht einer mit einer erfindungsgemäßen Verstelleinrichtung ausgestatteten Skibindung, Fig. 2 eine Draufsicht auf eine erste Ausführungsform einer Verstelleinrichtung mit abgenommener Abdeckung und Stellschraube in verriegeltem Zustand und Fig. 3 ein Schnitt nach der Linie III - III in Fig. 2. Fig. 4 ist eine Draufsicht auf die Verstelleinrichtung gemäß den Fig. 2 und 3, gleichfalls mit abgenommener Abdeckung und Verstellschraube, jedoch in entriegeltem Zustand und Fig. 5 ein Schnitt nach der Linie V - V in Fig. 4. In den Fig. 6 und 7 sind Draufsichten auf eine zweite bzw. dritte Ausführungsform der erfindungsgemäßen Verstelleinrichtung in der verriegelten Lage wiedergegeben, wobei wiederum die Abdeckung und die Stellschraube entfernt sind. Schließlich zeigt Fig. 8 eine Draufsicht auf ein letztes Ausführungsbeispiel einer erfindungsgemäßen Verstelleinrichtung, wieder in der verriegelten Lage.

In Fig. 1 ist mit 1 ein Ski bezeichnet, auf dem eine in ihrer Gesamtheit mit 2 bezeichnete Skibindung befestigt ist. Diese Skibindung 2 weist in ihrem hinteren Bereich eine Montageplatte 3 und in ihrem vorderen Bereich eine Grundplatte 4 auf. Die beiden Platten 3 und 4 sind mittels Schrauben 7 auf der Oberseite des Ski 1 angeschraubt. Dabei ist an der Montageplatte 3 ein Drehzapfen 5 angesetzt, welcher zur schwenkbaren Lagerung einer Führungsplatte 8 dient. Diese trägt an ihrem hinteren Ende einen nicht näher beschriebenen Fersenhalter 9. In der Führungsplatte 8 ist eine Skibremse 10, die in der Zeichnung nur angedeutet ist, angeordnet. Am vorderen Ende der Führungsplatte 8 ist ein Schlitten 11 geführt, welcher an seinem vorderen Ende den Sohlenhalter 12b eines zweiteiligen Vorderbackens 12 trägt. Der vordere Teil des Vorderbackens 12 ist als Führungsbock 12a für den Sohlenhalter 12b ausgestaltet und an der Grundplatte 4 längsverschiebbar geführt. An seinem vorderen Ende trägt der Schlitten 11 an seiner Unterseite eine Gleitplatte 6.

Die Ausgestaltung des Vorderbackens 12 und des Fersenhalters 9 bildet an sich keinen Gegenstand der Erfindung. Aus diesem Grunde wird auf die besondere Ausbildung dieser Bindungsteile nicht eingegangen. Der Schlitten 11 kann mittels einer den Gegenstand der Erfindung bildenden Verstelleinrichtung, wie sie in den Fig. 2 bis 5 dargestellt ist, gegenüber der Führungsplatte 8 verstellt werden.

Gemäß den Fig. 2 bis 5 ist die Führungsplatte 8 gabelförmig ausgebildet. Dabei ist mindestens die eine (8a) der beiden quer zur Skilängsachse federnd ausgebildeten Gabelzinken 8a, 8b mit einer Zahnleiste 8c versehen. Der an der Führungsplatte 8 in Längsrichtung des Ski geführte Schlitten 11 ist im Querschnitt angenähert U-förmig und nach oben offen. Die beiden Schenkel 11 und 11b des Schlittens 11 tragen nach innen gerichtete Flansche 11 c und 11 d. An der Basis 11 e des Schlittens 11 ist ein mit Rastzähnen 14c versehenes Rastglied 14 auf einer Achse 15 gegen die Kraft einer Schenkelfeder 23 schwenkbar gelagert. Auf der Oberseite der Basis 11 e befindet sich eine Stützplatte 16, welche dem die Rastzähne 14c tragenden Ende des Rastgliedes 14 gegenüberliegt und frei beweglich ist.

In der Längsmittelebene der Verstelleinrichtung 13 ist im Bereich zwischen der Stützplatte 16 und dem die Rastzähne 14c tragenden Ende des Rastgliedes 14 in der Basis 11e des Schlittens 11 eine Gewindebohrung 11f ausgespart, in welche eine Stellschraube 17 eingeschraubt ist, die das Stellglied bildet. Die Stellschraube 17 weist im Anschluß an den Schraubenkopf 17a einen Konus 17b auf, an den sich der Gewindeabschnitt 17c der Stellschraube anschließt. An ihrer der Stellschraube 17 zugewendeten Seite tragen das Rastglied 14 und die Stützplatte 16 in Draufsicht V-förmige Ausnehmungen 14d bzw. 16a, die an ihrem oberen Rande abgefast sind. Im entriegelten Zustand der Verstelleinrichtung 13 ist infolge der Schenkelfeder 23 der Abstand zwischen der Stützplatte 16 und der den Rastzähnen 14c gegenüberliegenden Seite des Rastgliedes 14 kleiner als der Durchmesser der Stellschraube 17. Obwohl die Stützplatte 16 gegenüber der Basis 11e des Schlittens 11 frei beweglich ist, kann sie beim Entriegeln der Verstelleinrichtung 13 daher nicht verloren gehen.

Auf der Führungsplatte 8 sind Platten 18a und 18b aus reibungsarmem Kunststoff angebracht. Der Schlitten 11 wird zumindest im Bereich der Verstelleinrichtung 13 durch eine im Querschnitt U-förmige Abdeckung 19 abgedeckt, um das Eindringen von Schnee und Verunreinigungen zu unterbinden. Diese Abdeckung 19 besitzt in ihrem mittleren Bereich eine Ausnehmung 19a, welche den Durchtritt der Stellschraube 17 ermöglicht.

Soll die Skibindung 2 auf eine gewünschte Schuhgröße eingestellt werden, d.h. der Abstand des mit dem Schlitten 11 verbundenen Sohlenhalters 12b des Vorderbackens 12 gegenüber dem an der Führungsplatte 8 befestigten Fersenhalter 9 verändert werden, so wird zunächst die Stellschraube 17 so weit herausgeschraubt, daß die Rastzähne 14c des Rastgliedes 14 unter dem Einfluß der Schenkelfeder 23 außer Eingriff von den Zähnen der Zahnleiste 8c kommen (s. Fig. 4). Danach wird der Schlitten 11 entsprechend der Größe des einzusetzenden Skischuhs eingestellt.

Ist die gewünschte Lage des Schlittens 11 gegenüber der Führungsplatte 8 erreicht, so wird die Stellschraube 17 festgezogen. Dabei legt sich der Konus 17b der Schraube 17 gegen die abgefasten Ränder der V-förmigen Ausnehmungen 14d bzw. 16a von Rastglied 14 bzw. Stützplatte 16. Dadurch werden die Rastzähne 14c in die Zahnlücken der Zahnleiste 8c gedrückt. Dies hat aber zur Folge, daß auch die Gabelzinke 8a der Führungsplatte 8 gegen den benachbarten Schenkel 11 des Schlittens 11 gedrückt und an diesem durch Reibung festgehalten wird. Gleichzeitig wird die Stützplatte 16 gegen die andere Gabelzinke 8b der Führungsplatte 8 gedrückt. Diese Gabelzinke 8b wird dadurch gegen den Schenkel 11 b des Schlittens 11 gepreßt. Auf diese Weise ist der Schlitten 11 gegenüber der Führungsplatte 8 nicht nur durch Formschluß zwischen den Rastzähnen 14c des Rastgliedes 14 und der Zahnleiste 8c, sondern auch durch Reibungsschluß zwischen der Stützplatte 16 und der Gabelzinke 8b bzw. zwischen den beiden Gabelzinken 8a, 8b und den Schenkeln 11a, 11 b des Schlittens 11 festgelegt.

Die in den Fig. 6 bis 8 dargestellten Ausführungsformen von Verstelleinrichtungen 13', 13", 13'" unterscheiden sich von der in den Fig. 2 bis 5 gezeigten dadurch, daß anstelle eines einzigen Rastgliedes und einer Stutzplatte zwei Rastglieder 14'a, 14'b; 14"a, 14"b; 14"'a, 14"'b, zwei Schenkelfedern 23', 23", 23'" sowie zwei den Rastgliedern zugeordnete Zahnleisten 8'c, 8'd; 8"c, 8"d; 8"'c, 8"'d vorgesehen sind. Mit 11'f und 11"f sind die Gewindebohrungen bezeichnet.

Bei der in Fig. 6 dargestellten Verstelleinrichtung 13' sind die beiden Rastglieder 14'a, 14'b in bezug auf die vertikale Längsmittelebene bzw. auf die Achse der Gewindebohrung 11'f spiegelbildlich angeordnet, wogegen die Rastglieder 14"a, 14"b bei der Verstelleinrichtung 13" nach Fig. 7 in bezug auf die Achse der Gewindebohrung 11"f zentrisch symmetrisch gelagert sind. Mit 15'a und 15'b bzw. 15"a und 15"b sind in den Fig. 6 und 7 die Achsen der Rastglieder 14'a und 14'b bzw. 14"a und 14"b bezeichnet.

Die Verstelleinrichtung 13'" nach Fig. 8 ist der Ausführung nach Fig. 6 insofern ähnlich, als auch bei ihr die beiden Rastglieder 14"'a und 14'" sowie deren Achsen 15"'a und 15"'b in bezug auf die vertikale Längsmittelebene spiegelbildlich angeordnet sind. Allerdings ist hier zwischen den freien Enden der beiden Rastglieder 14"'a und 14"'b ein Keil 20 angeordnet, der unter dem Einfluß einer Druckfeder 22 steht und dessen Verschiebung gegen die Kraft dieser Feder z.B. mittels eines von Hand verdrehbaren, als Stellglied wirksamen Exzenters 21 erfolgen kann. Die entriegelte Lage der Verstelleinrichtung 13'" ist mit strichpunktierten Linien angedeutet.

## Patentansprüche

1. Verstelleinrichtung (13) für Skibindungen, die einen einen Bindungsteil tragenden, im Querschnitt etwa U-förmigen Schlitten (11) und eine am Ski (1) gelagerte, zur Führung für den Schlitten (11) dienende, in Draufsicht gabelförmige Führungsplatte (8) aufweist, deren Gabelzinken (8a, 8b) von außen von Schenkeln des Schlittens (11) übergriffen werden, wobei an einer Gabelzinke (8a) eine in Skilängsrichtung verlaufende und zur Skimittellängsachse weisende Zahnleiste (8c) an geordnet ist, der ein mit Rastzähnen (14c) versehenes, als Hebel ausgebildetes Rastglied (14) zugeordnet ist, das am Schlitten (11) auf einer senkrecht zur Skioberseite stehenden Achse (15) gelagert und mittels eines Stellgliedes (17) betätigbar ist, dadurch gekennzeichnet, daß die Führungsplatte (8) mittels eines Drehzapfens (5), der senkrecht zur Skioberseite ausgerichtet ist, an der Skioberseite horizontal verschwenkbar gelagert ist, wobei die Gabelzinken (8a, 8b) der Fuhrungsplatte (8) quer zur Skimittellängsachse federnd ausgebildet sind, daß die die Zahnleiste (8c) tragende Gabelzinke (8a) der Führungsplatte (8) unter dem Einfluß des Stellgliedes (17) über das Rastglied (14) gegen den benachbarten Schenkel (11a) des Schlittens (11) hin verschwenkbar ist, daß auf der dem Rastglied (14) gegenüberliegenden Seite des Schlittens (11) eine Stützplatte (16) frei beweglich gelagert ist, welche auf derjenigen Seite des Rastgliedes (14) auf dem Schlitten (11) gelagert ist, die der die Rastzähne (14c) tragenden Seite des Rastgliedes (14) gegenüberliegt, welche Stützplatte (16) mit ihrer dem Rastglied (14) abgewandten Seite an der von einer Verzahnung freien Gabelzinke (8b) der Führungsplatte (8) anliegt, und daß das Rastglied (14) als einarmiger Hebel ausgebildet ist (Fig. 2 - 5).

2. Verstelleinrichtung (13'; 13"; 13"') für Skibindungen, die einen einen Bindungsteil tragenden, im Querschnitt etwa U-förmigen Schlitten (11'; 11"; 11"') und eine am Ski gelagerte, zur Führung für den Schlitten dienende, in Draufsicht gabelförmige Führungsplatte (8) aufweist, deren Gabelzinken (8'a, 8'b; 8"a, 8"b; 8"'a, 8"'b) von außen von Schenkeln des Schlittens (11'; 11"; 11"') übergriffen werden, wobei an mindestens einer Gabelzinke eine in Ski-längsrichtung verlaufende und zur Skimittellängsachse weisende Zahnleiste (8'c; 8"c; 8"'c) angeordnet ist, der ein mit Rastzähnen (14'c; 14"c; 14"'c) versehenes, als Hebel ausgebildetes Rastglied (14'; 14"; 14"') zugeordnet ist, das am Schlitten (11'; 11"; 11 "') auf einer senkrecht zur Skioberseite stehenden Achse (15'; 15"; 15"') gelagert und mittels eines Stellgliedes (17, 20) betätigbar ist, dadurch gekennzeichnet, daß die Führungsplatte (8'; 8"; 8"') mittels eines Drehzapfens (5), der senkrecht zur Skioberseite ausgerichtet ist, an der Skioberseite horizontal verschwenkbar gelagert ist, wobei die Gabelzinken (8'a, 8'b; 8"a, 8"b; 8"'a, 8"'b) der Führungsplatte (8'; 8"; 8"') quer zur Skimittellängsachse federnd ausgebildet sind und an ihren Innenseiten Zahnleisten (8'c, 8'd; 8"c, 8"d; 8"'c, 8"'d) tragen, und daß zwei Rastglieder (14'a, 14'b; 14"a, 14"b; 14"'a, 14"'b) vorgesehen sind, welche an ihren Außenseiten Rastzähne tragen, welche ferner in bezug auf die vertikale Längsmittelebene der Verstelleinrichtung (13'; 13"; 13"') symmetrisch bzw. welche in bezug auf die Achse des Stellgliedes (17") zentrisch symmetrisch angeordnet sind und welche unter dem Einfluß des Stellgliedes (17 bzw. 20) die beiden, Zahnleisten tragenden Gabelzinken (8'a, 8'b; 8"a, 8"b; 8"'a, 8"'b) gegen die entsprechenden Schenkel des Schlittens (11'; 11"; 11"') hin verschwenken.

3. Verstelleinrichtung nach Anspruch 1 oder 2, dadurch gekennzeichnet, daß das Stellglied (17, 17', 17") als Stellschraube ausgebildet ist, welche mit ihrem dem Schraubenkopf (17a) gegenüberliegenden Ende (17c) in die Basis (11e) des Schlittens (11) eingeschraubt ist und welche in ihrem mit dem bzw. mit jedem Rastglied (14 - 14"b) zusammenwirkenden Bereich mit einem Konus (17b) versehen ist, dem V-förmige Ausnehmungen (16a bzw. 14d) in der Stützplatte (16) und in dem Rastglied (14) bzw. in den beiden Rastgliedern (14'a, 14'b, 14"a, 14"b) zugeordnet sind (Fig. 3 und 5).

4. Verstelleinrichtung nach Anspruch 2, dadurch gekennzeichnet, daß das Stellglied als Exzenter (21) ausgebildet ist (Fig. 8).

5. Verstelleinrichtung nach Anspruch 4, dadurch gekennzeichnet, daß zwischen dem Exzenter (21) und den beiden Rastgliedern (14"'a, 14"'b) ein von einer Druckfeder (22) beaufschlagter Keil (20) beweglich gelagert ist.

6. Verstelleinrichtung nach einem der Ansprüche 1 - 5, dadurch gekennzeichnet, daß das bzw. jedes Rastglied (14 - 14"'a, 14"'b) unter dem Einfluß einer Schenkelfeder (23 - 23"') steht, welche das Rastglied von der zugehörigen Zahnleiste (8c - 8"'c, 8"'d) abzuheben trachtet.

## Revendications

1. Dispositif de réglage (13) pour fixations de ski, qui comprend un curseur (11) sensiblement en forme de U en section transversale et supportant une partie de la fixation, et une plaque de guidage (8) en forme de fourche en plan, montée sur le ski (1) et servant au guidage du curseur (11), plaque dont les dents de fourche (8a, 8b) sont recouvertes par l'extérieur par les branches du curseur (11), une bande dentée (8c) orientée en direction longitudinale du ski et tournée vers l'axe longitudinal médian du ski étant prévue sur une dent (8a) de la fourche, à laquelle est associé un organe d'arrêt (14) muni de dents d'arrêt (14c) constitué sous forme d'un levier, qui est monté sur le curseur (11) sur un axe (15) perpendiculaire au côté supérieur du ski et pouvant être actionné au moyen d'un organe de réglage (17), caractérisé en ce que la plaque de guidage (8) est montée de façon pivotante en direction horizontale sur le côté supérieur du ski au moyen d'un tourillon (5) perpendiculaire au côté supérieur du ski, les dents de fourche (8a, 8b) de la plaque de guidage (8) étant constituées de façon à pouvoir s'infléchir élastiquement transversalement à l'axe longitudinal médian du ski, en ce que la dent de fourche (8a) de la plaque de guidage (8) qui supporte la bande dentée (8) peut être pivotée sous l'influence de l'organe de réglage (17) et par l'intermédiaire de l'organe d'arrêt (14) en direction de la branche voisine (11a) du curseur (11), en ce qu'une plaque d'appui (16) est montée de façon à pouvoir se déplacer librement sur le côté du curseur (11) qui est face à l'organe d'arrêt (14), plaque d'appui qui est montée sur le curseur (11) sur le côté de l'organe d'arrêt (14) qui est face au côté de l'organe d'arrêt (14) supportant les dents d'arrêt (14c), cette plaque d'appui (16) s'appliquant par son côté qui est à l'opposé de l'organe d'arrêt (14) contre la dent de fourche (8b) de la plaque de guidage (8) qui ne comporte pas de dents, et en ce que l'organe d'arrêt (14) est constitué sous forme d'un levier à un bras (Figures 2-5).

2. Dispositif de réglage (13'; 13"; 13"') pour fixations de ski, qui comporte des curseurs (11', 11 ", 11 "') ayant en section transversale sensiblement la forme d'un U, et une plaque de guidage (8) en forme de fourche en vue en plan, montée sur le ski et servant au guidage du curseur, dont les dents de fourche (8'a, 8'b; 8"a, 8"b; 8"'a, 8"'b) sont recouvertes par l'extérieur par les branches du curseur (11', 11", 11"'), une bande dentée (8'c; 8"c; 8"'c) disposée en direction longitudinale du ski et tournée vers l'axe longitudinal médian du ski étant prévue sur au moins une dent de fourche, cette bande dentée étant munie de dents d'arrêt (14'c; 14"c; 14"'c), un organe d'arrêt (14'; 14"; 14"') constitué sous forme d'un levier lui étant associé et étant monté sur le curseur (11'; 11"; 11"') par un axe (15'; 15" 15"') perpendiculaire au côté supérieur du ski et pouvant être actionné au moyen d'un organe de réglage (17; 20), caractérisé en ce que la plaque de guidage (8'; 8"; 8"') est montée de façon pivotante dans un plan horizontal sur le côté supérieur du ski au moyen d'un tourillon (5) qui est perpendiculaire au côté supérieur du ski, les dents de fourche (8'a, 8'b; 8"a, 8"b; 8"'a, 8"'b) de la plaque de guidage (8'; 8"; 8"') étant constituées de façon à pouvoir se déformer élastiquement en direction de l'axe longitudinal médian du ski et supportant sur leurs côtés internes des bandes dentées (8'c, 8'd; 8"c, 8"d; 8"'c, 8"'d), et en ce que deux organes d'arrêt (14'a, 14'b; 14"a, 14"b; 14"'a, 14"'b) sont prévus, qui supportent sur leurs côtés externes des dents d'arrêt disposées en outre symétriquement par rapport au plan longitudinal médian vertical du dispositif de réglage (13'; 13"; 13"') ou symétriquement et centralement par rapport à l'axe de l'organe de réglage (17") et qui font pivoter sous l'influence de l'organe de réglage (17 ou 20) les deux dents de fourche (8'a, 8'b; 8"a, 8"b; 8"'a, 8"'b) supportant les bandes dentées en direction de la branche correspondante du curseur (11'; 11"; 11"').

3. Dispositif de réglage selon la revendication 1 ou 2, caractérisé en ce que l'organe de réglage (17; 17'; 17") est constitué sous forme d'une vis de réglage qui est vissée par son extrémité (17c) qui est à l'opposé de sa tête (17a) dans la base (11e) du curseur (11) et qui est munie dans sa région qui coopère avec le ou chaque organe d'arrêt (14-14"b) d'une partie conique (17b) à laquelle sont associés des évidements en forme de V (16a ou 14d) de la plaque d'appui (16) et de l'organe d'arrêt (14) ou des deux organes d'arrêt (14'a, 14'b, 14"a, 14"b) (figures 3 et 5).

4. Dispositif de réglage selon la revendication 2, caractérisé en ce que l'organe de réglage est constitué sous forme d'un excentrique (21) (figure 8).

5. Dispositif de réglage selon la revendication 4, caractérisé en ce qu'un coin (20) soumis à l'action d'un ressort de compression (22) est monté mobile entre l'excentrique (21) et les deux organes d'arrêt (14"'a, 14"'b).

6. Dispositif de réglage selon l'une quelconque des revendications 1 à 5, caractérisé en ce que le ou chaque organe d'arrêt (14-14'"a, 14"'b) est soumis à l'influence d'un ressort à branches (23-23''') qui a tendance à soulever l'organe d'arrêt de la bande dentée associée (8c-8"'c, 8"'d).

## Claims

1. An adjusting system (13) for ski bindings, which comprises a slide (11) carrying a binding part and having an approximately U-shaped cross-section and a guide plate (8), which is fork-shaped when viewed in a plan view and which is mounted on the ski (1) and serves to guide the slide (11), legs of the slide (11) engaging the prongs (8a, 8b) of said guide plate from outside and one of said prongs (8a) having provided thereon a toothed strip (8c), which extends in the longitudinal direction of the ski and which faces the central longitudinal axis of the ski, said toothed strip (8c) having associated therewith a locking member (14) constructed as a lever and provided with locking teeth (14c), said locking member (14) being supported on the slide (11) on an axle (15) perpendicular to the top surface of the ski and being adapted to be actuated by means of an adjusting member (17), characterized in that the guide plate (8) is supported on the top surface of the ski such that it is horizontally pivotable by means of a pivot (5) orientated perpendicular to said top surface of the ski, the prongs (8a, 8b) of the guide plate (8) being of such a nature that they are resilient transversely to the central longitudinal axis of the ski, that the prong (8a) of the guide plate (8) carrying the toothed strip (8c) is adapted to be pivoted towards the neighbouring leg (11a) of the slide (11) under the influence of the adjusting member (17) and via the locking member (14), that on the side of the slide (11) located opposite the locking member (14) a supporting plate (16) is supported such that it is freely movable, said supporting plate (16) being supported on the slide (11) on the side of the locking member (14) located opposite the side of the locking member (14) carrying the locking teeth (14c), and the side of the supporting plate (16) facing away from the locking member (14) being in contact with the toothfree prong (8b) of the guide plate (8), and that the locking member (14) is constructed as a one-armed lever (Fig. 2 to 5).

2. An adjusting system (13'; 13"; 13"') for ski bindings, which comprises a slide (11'; 11"; 11 "') carrying a binding part and having an approximately U-shaped cross-section and a guide plate (8), which is fork-shaped when viewed in a plan view and which is mounted on the ski and serves to guide the slide, legs of the slide (11'; 11"; 11 "') engaging the prongs (8'a, 8'b; 8"a, 8"b; 8"'a, 8"'b) of said guide plate from outside and at least one of said prongs having provided thereon a toothed strip (8'c; 8"c; 8"'c), which extends in the longitudinal direction of the ski and which faces the central longitudinal axis of the ski, said toothed strip having associated therewith a locking member (14'; 14"; 14"') constructed as a lever and provided with locking teeth (14'c; 14"c; 14"'c), said locking member being supported on the slide (11'; 11"; 11 "') on an axle (15'; 15"; 15"') perpendicular to the top surface of the ski and being adapted to be actuated by means of an adjusting member (17, 20), characterized in that the guide plate (8'; 8"; 8"') is supported on the top surface of the ski such that it is horizontally pivotable by means of a pivot (5) orientated perpendicular to said top surface of the ski, the prongs (8'a, 8'b; 8"a, 8"b; 8"'a, 8"'b) of the guide plate (8'; 8"; 8"') being of such a nature that they are resilient transversely to the central longitudinal axis of the ski and carrying toothed strips (8'c, 8'd; 8"c, 8"d; 8"'c, 8"'d) on their inner sides, and that there are provided two locking members (14'a, 14'b; 14"a, 14"b; 14"'a, 14"'b) carrying locking teeth on their outer sides, said two locking members being additionally arranged symmetrically in relation to the vertical longitudinal mid-plane of the adjusting device (13'; 13"; 13"') and centrally symmetrically in relation to the axis of the adjusting member (17") and pivoting the two tooth-strip carrying prongs (8'a, 8'b; 8"a, 8"b; 8"'a, 8"'b) towards the respective legs of the slide (11'; 11"; 11"') under the influence of the adjusting member (17 and 20, respectively).

3. An adjusting system according to claim 1 or 2, characterized in that the adjusting member (17) is an adjusting screw which is screwed into the base (11e) of the slide (11) with its end (17c) located opposite the screw head (17a) and which is provided with a cone (17b) in its area interacting with the locking member or with each locking member (14 - 14"b), said cone (17b) having associated therewith V-shaped recesses (16a and 14d) in the supporting plate (16) and in the locking member (14) or in the two locking members (14'a, 14'b, 14"a, 14"b) (Fig. 3 and 5).

4. An adjusting system according to claim 2, characterized in that the adjusting member is designed as an eccentric (21) (Fig. 8).

5. An adjusting system according to claim 4, characterized in that a wedge (20), which is acted upon by a compression spring (22), is movably supported between the eccentric (21) and the two locking members (14"'a, 14"'b).

6. An adjusting system according to one of the claims 1 to 5, characterized in that the locking member or each of the locking members (14 - 14"'a, 14"'b) is acted upon by a leg spring (23 - 23"') which tries to lift the locking member off the tooth strip (8c - 8"'c, 8"'d) associated therewith.
